# EUROPÄISCHE PATENTSCHRIFT

(11) **EP 0 644 307 B1**
(45) Veröffentlichungstag und Bekanntmachung des Hinweises auf die Patenterteilung: **25.11.1998**
(21) Anmeldenummer: 93120583.5
(22) Anmeldetag: 21.12.1993
(51) Int. Cl.: E04F 11/18, E04G 21/32

(54) **Pfostenhalter für vorgesetzte Balkongeländer**
Anchoring means for a forward attached balustrade post
Fixation pour poteau de balustrade fixé en avant

(30) Priorität: 22.07.1993 DE 4324602
(43) Veröffentlichungstag der Anmeldung: 22.03.1995
(73) Patentinhaber: WERZALIT AG + CO., D-71720 Oberstenfeld (DE)
(72) Erfinder: Munk, Edmund, D-71720 Oberstenfeld (DE); Bernpaintner, Peter, D-71720 Oberstenfeld (DE)
(74) Vertreter: Bögl, Wolfgang, Dipl.-Ing.

(56) Entgegenhaltungen:
- BE-A- 823 835
- DD-A- 56 615
- DE-A- 2 819 062
- DE-U- 9 201 010
- FR-A- 2 341 718
- FR-A- 2 503 772
- PREISLISTE 1994, Oktober 1993 OBERSTENFELD, Seiten 1-99, WERZALIT AG+CO 'Balkon Fassade Fensterbank'
- PREISLISTE 1993, Oktober 1992 OBERSTENFELD, Seiten 1-97, WERZALIT AG + CO 'Balkon Fassade Fensterbank'

## Beschreibung

Die Erfindung betrifft einen an der Unterseite einer Balkonplatte befestigbaren Pfostenhalter für vorgesetzte Balkongeländer.
Derartige Pfostenhalter sind bekannt (vgl. Preisliste 1993 " Balkon Fassade Fenster " der Anmelderin Seite 25 "Pfostenhalter U ").Der bekannte Pfostenhalter besteht aus zwei rechtwinklig aneinander befestigten Vierkantprofilen, welche mittels zwei U-förmigen Haltern auf der Unterseite der Balkonplatte befestigt werden können.
Die bekannten Pfostenhalter sind hauptsächlich zur Befestigung an Balkonplatten vorgesehen, welche selbst sehr eben ausgebildet sind und exakt im rechten Winkel am Bauwerk befestigt sind,weil ihre Befestigungsart nur einen geringen Ausgleich von Unebenheiten oder einer Falschwinkelbefestigung einer Balkonplatte zuläßt.

Es ist auch eine andere ebenfalls aus zwei Schenkeln aus Rechteck - Massivprofil zusammengesetzte Pfostenhalterung bekannt, bei der die Schenkel miteinander verschweißt sind. Der kurze Schenkel dieser bekannten Pfostenhalterung ist mit einer Montageplatte versehen ( DE-U- 92 01 010 ).

Es ist auch eine auf ein Flacheisen aufgeschweißte Hülse mit Innengewinde bekannt ( DD - A -56 615) , welche beispielsweise an der Bewehrung des Betonelementes angeschweißt und mit dieser einbetoniert ist. Ein Geländerpfosten ist mittels einer in das Gewinde der Hülse eingedrehte Schraube am Betonelement befestigt.

Das der Erfindung zugrunde liegende technische Problem besteht deshalb darin, einen Pfostenhalter für vorgesetzte Balkongeländer zu schaffen, der eine Ausrichtung in einem größeren Winkelbereich gestattet, ohne daß dadurch seine sichere Befestigung an der Balkonplatte beeinträchtigt wäre.
Dieses technische Problem ist erfindungsgemäß durch einen langgestreckten profilierten Körper gelöst, der an seiner der Balkonplatte zugewandten Oberfläche mit einer geringfügig erhöhten Fläche versehen und um deren Berührungspunkt mit der Balkonplatte vertikal verschwenkbar ausgebildet ist.

Der erfindungsgemäße Pfostenhalter kann durch die vertikale Schwenkung um den Berührungspunkt in einem ausreichenden Winkelbereich horizontal ausgerichtet werden.Er gestattet die sichere Befestigung an der Balkonplatte sowohl mittels eines durchgesteckten Schraubenbolzens als auch mittels eines in ein Sackloch in der Balkonplatte eingeklebten Gewindestabes.Außerdem ist der Pfostenhalter für die Anbringung sowohl an der Kante als auch an einer Ecke der Balkonplatte geeignet.

Vorteilhafte Einzelheiten der Erfindung sind in den Ansprüchen 2 bis 10 enthalten. Sie ist nachstehend anhand der Figuren 1 bis 12 erläutert. Es zeigen :
- Fig. 1: in Seitenansicht den an einer Balkonplatte befestigten Pfostenhalter mit Balkonpfosten gemäß einem Ausführungsbeispiel,
- Fig. 2: die Draufsicht auf die Oberfläche des Pfostenhalters gemäß Fig. 1,
- Fig. 3a bis 3c: verschiedene Ansichten des Keiles,
- Fig.4a und 4b: verschiedene Ansichten der Befestigungsöffnung des Pfostenhalters gemäß Fig. 1,
- Fig. 5: in Seitenansicht den an einer Balkonplatte befestigten Pfostenhalter mit Balkonpfosten gemäß eines anderen Ausführungsbeispieles,,
- Fig. 6: die Draufsicht auf die Oberfläche des Pfostenhalters gemäß Fig. 5,
- Fig.7a und 7b: verschiedene Ansichten der Befestigungsöffnung des Pfostenhalters gemäß Fig.5,
- Fig. 8: eine vergrößerte Seitenansicht des hinteren Endes des Pfostenhalters gemäß Fig.5.
- Fig. 9: in Seitenansicht den an einer Balkonplatte befestigten Pfostenhalter mit Balkonpfosten gemäß eines weiteren Ausführungsbeispieles,
- Fig. 10: die Draufsicht auf die Oberfläche des Pfostenhalters gemäß Fig. 9,
- Fig.11a und 11b: verschiedene Ansichten der Befestigungsöffnung gemäß Fig.9 und
- Fig. 12: eine vergrößerte Seitenansicht des hinteren Endes des Pfostenhalters gemäß Fig.9.

In Fig. 1 ist ein in seiner Befestigungsstellung auf der Unterseite der Balkonplatte 1 angeordneter Pfostenhalter 2 gezeigt. Er ist an seinem vorderen Ende mit dem Pfostenaufnahmestutzen 3 versehen. Nahe dem Pfostenaufnahmestutzen 3,im mittleren Bereich und am hinteren Ende besitzt er die ebenen Flächen 4,5 und 6.Die ebene Fläche 6 ist höher als die ebenen Flächen 4 und 5. Zwischen den Flächen 4 und 5 ist eine stumpfwinklige Vertiefung 7 vorhanden,an deren vorderen Flanke der Keil 8 horizontal verschiebbar angeordnet ist.Wenn der Keil 8 in Richtung des Pfeiles horizontal verschoben wird, dann schwenkt der Pfostenhalter vertikal um den Auflagepunkt der Fläche 6 auf der Balkonplatte, so daß sich der Pfostenhalter 2 in Richtung des Pfeiles 9 auf und ab bewegt, wodurch der Balkonpfosten 10 horizontal in Richtung des Pfeiles 11 schwenkt.

Durch die horizontale Verschiebung des Keiles 8 wird also der Balkonpfosten senkrecht ausgerichtet.Der Balkonpfosten 10 ist ein Rohr, welches auf den Pfostenaufnahmestutzen 3 aufgesteckt und an diesem form- oder kraftschlüssig befestigt ist. Der Pfostenhalter 2 ist mit dem in einer Vertiefung 7 versenkt angeordneten Langloch 12 versehen.

Die gleiche Wirkung kann auch erzielt werden, wenn die Lage des Keiles 8 und der ebenen Fläche 6 miteinander vertauscht sind, d.h. die leicht erhöhte ebene Fläche 6, um deren Auflagepunkt der Pfostenhalter geschwenkt werden kann, dann dort liegt, wo in Fig. 1 der Keil 8 liegt, und der verschiebbare Keil 8 am Ende des Pfostenhalters liegt.

Fig. 2 zeigt eine Draufsicht auf die Oberfläche des Pfostenhalters 2 gemäß Fig.1. Seine Bestandteile sind mit den gleichen Bezugszeichen wie in Fig. 1 versehen. In Fig. 2 ist deutlich der an der Vorderflanke der Vertiefung 7 angeordnete Führungssteg 13 für den Keil 8 zu erkennen.

Fig. 3 verdeutlicht verschiedene Ansichten des Keiles 8. Fig. 3a zeigt die Seitenansicht, Fig. 3b die Draufsicht auf die Stirnseite, so daß die Führungsnut 14 deutlich zu erkennen ist, mit welcher der Keil 8 formschlüssig auf dem Führungssteg 13 geführt ist. Fig. 3c zeigt die Draufsicht auf die Oberfläche des Keiles 8.

Fig. 4a zeigt die Draufsicht auf die Unterseite des Pfostenhalters 2 im Bereich des Langloches 12. Fig. 4b verdeutlicht die Anordnung des Langloches 12 in der Vertiefung 15. Diese Vertiefung 15 nimmt den Kopf des Gewindebolzens oder eine Befestigungsmutter bei der Befestigung des Pfostenhalters an der Balkonplatte 1 auf.

In Fig. 5 ist ein in seiner Befestigungsstellung auf der Unterseite der Balkonplatte 1 angeordneter anderer Pfostenhalter 16 gezeigt. Er ist an seinem vorderen Ende mit dem Pfostenaufnahmestutzen 3 und auf der Oberseite mit einer ebenen Fläche 17 versehen, welche sich etwa über die gesamte hintere Hälfte des Pfostenhalters 16 erstreckt.In der Mitte des Pfostenhalters 16 ist eine kurze schräge Fläche 18 mit größerer Steilheit vorgesehen, welche sich bis zum vorderen Ende in einer schrägen Fläche 19 mit geringerer Steilheit fortsetzt.Der Übergangsbereich zwischen der ebenen Fläche 17 und der schrägen Fläche 18 ist der Berührungspunkt bzw. die Berührungslinie, um welche der Pfostenhalter vertikal geschwenkt werden kann. Nahe dem hinteren Ende ist eine Schraube 20 derart in dem Pfostenhalter 16 angeordnet, daß der Schraubenkopf 21 auf der Oberseite liegt. Das untere Ende der Schraube 20 ist mit einem Innenprofil, beispielsweise einem Innensechskant, versehen.

Wenn die Schraube 20 im Pfostenhalter 16 hinein- oder herausgedreht wird, dann schwenkt der Pfostenhalter 16 vertikal und sein vorderes Ende bewegt sich in Richtung des Pfeiles 9 auf und ab, wodurch der Balkonpfosten 10 horizontal in Richtung des Pfeiles 11 schwenkt. Durch das Hinein- und Herausdrehen der Schraube 20 wird der Balkonpfosten 16 also senkrecht ausgerichtet. Der Pfostenhalter 16 ist außerdem mit dem in einer Vertiefung 7 versenkt angeordneten Langloch 12 versehen.

Fig. 6 zeigt eine Draufsicht auf die Oberfläche des Pfostenhalters 16 gemäß Fig. 5. Seine Bestandteile sind mit den gleichen Bezugszeichen wie in Fig. 5 bzw. Fig.1 versehen.

Fig. 7a zeigt die Draufsicht auf die Unterseite des Pfostenhalters 16 im Bereich des Langloches 12. Fig. 7b verdeutlicht die Anordnung des Langloches 12 in der Vertiefung 15. Diese Vertiefung 15 nimmt den - nicht gezeigten - Kopf des Gewindebolzens oder eine Befestigungsmutter bei der Befestigung des Pfostenhalters 16 an der Balkonplatte 1 auf.

Fig.8 zeigt die Schraube 20 mit dem Schraubenkopf 21 im hinteren Ende des Pfostenhalters 16. Im unteren Ende der Schraube 20 ist das Innenprofil 22 zu erkennen.

Fig. 9 zeigt eine weitere Ausführungsform eines in Befestigungsstellung auf der Unterseite der Balkonplatte 1 angeordneten Pfostenhalters 23. Er ist an seinem vorderen Ende mit dem Pfostenaufnahmestutzen 3 und auf der Oberseite mit einer zu vorderen Ende hin leicht abfallenden ebenen Fläche 24 versehen. Das hintere Ende des Pfostenhalters 23 ist mit dem geringfügig erhöhten Absatz 25 versehen, auf dessen der Balkonplatte 1 zugewandten Fläche der Berührungspunkt bzw. die Berührungslinie liegt,
um welche bzw. welchen der Pfostenhalter vertikal geschwenkt werden kann.In der vorderen Hälfte des Pfostenhalters 23 ist eine Schraube 20 derart in dem Pfostenhalter 23 angeordnet, daß der Schraubenkopf 21 auf der Oberseite liegt. Das hintere Ende der Schraube 20 ist mit einem Innenprofil, beispielsweise einem Innensechskant, versehen.

Wenn die Schraube 20 im Pfostenhalter 23 hinein- oder herausgedreht wird, denn schwenkt der Pfostenhalter 23 und sein vorderes Ende bewegt sich in Richtung des Pfeiles 9 auf und ab, wodurch das Balkonpfosten 10 horizontal in Richtung des Pfeiles 11 schwenkt. Durch das Hinein-und Herausdrehen der Schraube 20 wird der Balkonfposten 10 also senkrecht ausgerichtet. Der Pfostenhalter 23 ist außerdem mit dem in einer Vertiefung 7 versenkt angeordneten Langloch versehen.

Fig. 10 zeigt eine Draufsicht auf die Oberfläche des Pfostenhalters 23 gemäß Fig.9. Seine Bestandteile sind mit den gleichen Bezugszeichen wie in Fig. 1, Fig. 5 oder Fig. 9 versehen.

Fig. 11a zeigt die Darufsicht auf die Unterseite des Pfostenhalters 23 im Bereich des Langloches 12. Fig. 11b verdeutlicht die Anordnung des Langloches 12 in der Vertiefung 15. Diese Vertiefung 15 nimmt den - nicht gezeigten - Kopf des Gewindebolzens oder eine Befestigungsmutter bei der Befestigung des Pfostenhalters 23 an der Balkonplatte 1 auf.

Fig. 12 zeigt das hintere Ende des Pfostenhalters 23 mit dem erhöhten Absatz 25.

## Patentansprüche

1. An der Unterseite einer Balkonplatte befestigbarer Pfostenhalter für vorgesetzte Balkongeländer,
gekennzeichnet durch einen einstückigen , langgestreckten profilierten Körper ( 2, 16, 23 ), der an seiner der Balkonplatte zugewandten Oberfläche mit einer geringfügig erhöhten Fläche oder Kante versehen ist und welcher an einer von der Fläche oder Kante beabstandeten Stelle mit einem vertikal verstellbaren Mittel zum vertikalen Verschwenken versehen ist.

2. Pfostenhalter nach Anspruch 1.
dadurch gekennzeichnet, daß der Berührungspunkt nahe am oder am hinteren Ende des Pfostenhalters angeordnet ist.

3. Pfostenhalter nach Anspruch 1,
dadurch gekennzeichnet, daß der Berührungspunkt in der vorderen Hälfte des Pfostenhalters vorgesehen ist.

4. Pfostenhalter nach Anspruch 1 und einem der Ansprüche 2 oder 3,
dadurch gekennzeichnet, daß für die Schwenkung des Pfostenhalters ein horizontal verschiebbarer Keil (8) vorgesehen ist.

5. Pfostenhalter nach Anspruch 1 und einem der Ansprüche 2 oder 3,
dadurch gekennzeichnet, daß für die Schwenkung des Pfostenhalters eine vertikal verstellbare Schraube (20) vorgesehen ist.

6. Pfostenhalter nach den Patentansprüchen 1,3 und 4,
dadurch gekennzeichnet, daß der profilierte Körper folgende Merkmale aufweist :
a) er ist am vorderen Ende mit einem senkrecht abstehenden Pfosten-Aufnahmestutzen (3) versehen,
b) er ist auf der Oberseite nahe dem Pfosten-Aufnahmestutzen (3), im mittleren Bereich und am hinteren Ende mit ebenen Flächen (4,5,6) versehen,
c) zwischen der ebenen Fläche (4) nahe dem Pfosten-Aufnahmestutzen (3) und der ebenen Fläche (5) im mittleren Bereich ist eine stumpfwinklige Vertiefung (7) vorgesehen,
d) an der vorderen Flanke der Vertiefung (7) ist ein Keil (8) horizontal verstellbar angeordnet,
e) die der Oberfläche der Vertiefung (7) zugewandte Oberfläche des Keiles (8) ist schräg verlaufend ausgebildet.

7. Pfostenhalter nach den Ansprüchen 1,2 und 5,
dadurch gekennzeichnet, daß der profilierte Körper (16) folgende Merkmale aufweist :
a) er ist am vorderen Ende mit einem senkrecht abstehenden Pfosten-Aufnahmestutzen (3) versehen,
b) er ist auf der Oberseite mit einer ebenen Fläche (17) versehen, welche sich etwa über die hintere Hälfte erstreckt,
c) in der Mitte ist eine kurze schräge Fläche (18) mit größerer Steilheit vorgesehen, welche sich bis zum vorderen Ende in einer schrägen Fläche (19) mit geringerer Steilheit fortsetzt,
d) nahe dem hinteren Ende ist eine Schraube (20) derart angeordnet, daß der Schraubenkopf (21) auf der Oberseite liegt, und das untere Ende der Schraube (20) ist mit einem Innenprofil (22) versehen.

8. Pfostenhalter nach den Ansprüchen 1,2 und 5,
dadurch gekennzeichnet, daß der profilierte Körper (23) folgende Merkmale aufweist :
a) er ist am vorderen Ende mit einem senkrecht abstehenden Pfosten-Aufnahmestutzen (3) versehen,
b) er ist am hinteren Ende auf der oberen Fläche mit einem geringfügig erhöhten Absatz (25) versehen,
c) vom vorderen Ende der Absatzes (25) bis zum vorderen Ende des Postenhalters (23) verläuft eine schräge Fläche (24) mit geringer Steiheit,
d) in der vorderen Hälfte. des Pfostenhalters (23) ist unterhalb der Balkonplatte (1) eine Schraube (20) derart angeordnet, daß der Schraubenkopf (21) auf der Unterseite , und das untere Ende der Schraube mit einem Innenprofil (22) versehen ist.

9. Pfostenhalter nach Anspruch 6,
dadurch gekennzeichnet, daß die Flanke der Vertiefung (7) mit einem Führungssteg (13) und die Oberfläche des Keils (8) mit einer entsprechenden Führungsnut (14) versehen ist.

10. Pfostenhalter nach den Ansprüchen 1 bis 8,
dadurch gekennzeichnet, daß im mittleren Bereich (5) ein in einer Vertiefung (15) versenkt angeordnetes Langloch (12) vorgesehen ist.

## Claims

1. A post holder capable of being mounted to the underside of a balcony base plate, suitable for use in connection with forward attached balustrade or balcony handrails, **characterized** by a one-piece, elongated and profiled body ( 2, 16, 23 ) which, on its surface facing the balcony's base plate, is provided with a slightly raised plane or edge and which, at a point distant from said plane or edge, is provided with a vertically adjustable means for effecting a vertical swivel motion.

2. A post holder as claimed in claim 1, **characterized** in that the point of contact is arranged near to or at the rear end of said post holder.

3. A post holder as claimed in claim 1, **characterized** in that said point of contact is provided for in the front half of said post holder.

4. A post holder as claimed in claim 1 and one of claims 2 or 3, **characterized** in that for effecting the turning movement or swivel motion of said post holder there is provided a horizontally displaceable wedge (8).

5. A post holder as claimed in claim 1 and one of claims 2 or 3, **characterized** in that for the purpose of effecting said swivel motion of said post holder there is provided a vertically adjustable screw ( 20 ).

6. A post holder as claimed in claims 1, 3 and 4, **characterized** in that said profiled body shows to have the following features :
a) it is provided at its front end with a vertically projecting post-receiving socket ( 3 ),
b) it is provided on its top side near said post-receiving socket ( 3 ), with plane surfaces ( 4, 5, 6 ) within the medium area and at the rear end,
c) between said plane surface ( 4 ) near said post-receiving socket ( 3 ) and said plane surface ( 5 )within said medium area there is provided an obtuse-angled depression or cavity ( 7 ),
d) a horizontally displaceable wedge ( 8 ) is provided for at the front face of said depression or cavity ( 7 ),
e) the surface of said wedge (8) facing the surface of said depression or cavity ( 7 ) is designed to extend slantingly.

7. A post holder as claimed in claims 1, 2 and 5, **characterized** in that said profiled body ( 16 ) shows to have the following features :
a) it is provided at its front end with a vertically projecting post-receiving socket (3),
b) it is provided on its top side with a plane surface ( 17 ) which extends almost throughout the rear half,
c) in its center there is provided a short slanting surface area ( 18 ) of a certain greater steepness, which continues to extend up to the front end in the form of a slanting surface area ( 19 ) having a reduced steepness,
d) in the proximity of the rear end a screw (20) is arranged in such a way that the screwhead (21) comes to lie on the top side, and that the lower end of said screw ( 20 ) is provided with an internal profile (22).

8. A post holder as claimed in claims 1, 2 and 5, **characterized** in that said profiled body (23) shows to have the following features:
a) it is provided at its front end with a vertically projecting post-receiving socket ( 3 ),
b) it is provided at its rear end and on the top surface with a slightly raised setoff ( 25 ),
c) from the front end of said setoff ( 25 ) to the front end of said post holder ( 23 ) there extends a slanting surface of minor steepness ( 24 ),
d) in the front half of said post holder ( 23 ) and below said balcony's base plate ( 1 ) a screw ( 20 ) is arranged in such a way that both the screwhead ( 21 ) on the underside and the lower end of said screw (20) are provided with internal profiles (22).

9. A post holder as claimed in claim 6, **characterized** in that the front face of said depression or cavity ( 7 ) is provided with a guide web member ( 13 ), and that the surface of said wedge ( 8 ) is provided with a corresponding guide groove ( 14 ).

10. A post holder as claimed in claims 1 through 8, **characterized** in that within the central area ( 5 ) there is provided a countersunk oblong hole ( 12 ) disposed within a depression or cavity ( 15 ).

## Revendications

1. Support de montant pour des balustrades de balcons en saillie, apte à être fixé au côté inférieur d'une plaque de balcon, caractérisé par un corps profilé allongé d'une seule pièce (2, 16, 23) qui est pourvu, sur sa surface tournée vers la plaque de balcon, d'une surface ou d'un bord légèrement surélevé et qui est pourvu, à un endroit espacé de cette surface ou de ce bord, d'un moyen réglable verticalement en vue d'un pivotement vertical.

2. Support de montant selon la revendication 1, caractérisé en ce que le point de contact est disposé à proximité ou au niveau de l'extrémité arrière du support de montant.

3. Support de montant selon la revendication 1, caractérisé en ce que le point de contact est prévu dans la moitié avant dudit support de montant.

4. Support de montant selon la revendication 1 et selon la revendication 2 ou 3, caractérisé en ce qu'il est prévu pour le pivotement du support de montant un coin (8) mobile horizontalement.

5. Support de montant selon la revendication 1 et selon la revendication 2 ou 3, caractérisé en ce qu'il est prévu pour le pivotement du support de montant une vis (20) réglable verticalement.

6. Support de montant selon les revendications 1, 3 et 4, caractérisé en ce que le corps profilé présente les caractéristiques suivantes :
a) à son extrémité avant, il est pourvu d'un manchon de réception de montant (3) saillant à la verticale,
b) sur son côté supérieur, il est pourvu près du manchon de réception de montant (3), dans sa zone centrale et à son extrémité arrière, de surfaces planes (4, 5, 6),
c) entre la surface plane (4) proche du manchon de réception de montant (3) et la surface plane (5) située dans la zone centrale, il est prévu un creux (7) définissant un angle obtus,
d) sur le flan avant du creux (7), un coin (8) est disposé pour pouvoir être réglé horizontalement,
e) la surface du coin (8) qui est tournée vers la surface du creux (7) est inclinée.

7. Support de montant selon les revendications 1, 2 et 5, caractérisé en ce que le corps profilé (16) présente les caractéristiques suivantes :
a) à son extrémité avant, il est pourvu d'un manchon de réception de montant (3) saillant à la verticale,
b) sur son côté supérieur, il est pourvu d'une surface plane (17) qui s'étend à peu près sur la moitié arrière,
c) au milieu, il est prévu une courte surface inclinée (18) à forte pente, qui se prolonge jusqu'à l'extrémité avant par une surface inclinée (19) présentant une pente plus faible,
d) près de l'extrémité arrière, une vis (20) est disposée de telle sorte que la tête de vis (21) soit située sur le côté supérieur, et l'extrémité inférieure de la vis (20) est pourvue d'un profil intérieur (22).

8. Support de montant selon les revendications 1, 2 et 5, caractérisé en ce que le corps profilé (23) présente les caractéristiques suivantes :
a) à son extrémité avant, il est pourvu d'un manchon de réception de montant (3) saillant à la verticale,
b) à son extrémité arrière, il est pourvu sur sa surface supérieure d'un talon (25) légèrement surélevé,
c) de l'extrémité avant du talon (25) à l'extrémité avant du support de montant (23) s'étend une surface inclinée (24) présentant une faible pente,
d) dans la moitié avant du support de montant (23), une vis (20) est disposée au-dessous de la plaque de balcon (1) de telle sorte que la tête de vis (21) soit située sur le côté inférieur, et l'extrémité inférieure de la vis est pourvu d'un profil intérieur (22).

9. Support de montant selon la revendication 6, caractérisé en ce que le flan du creux (7) est pourvu d'une nervure de guidage (13) tandis que la surface du coin (8) est pourvue d'une rainure de guidage correspondante (14).

10. Support de montant selon les revendications 1 à 8, caractérisé en ce qu'il est prévu dans la zone centrale (5) un trou oblong (12) qui est fraisé dans un creux (15).
